# EUROPÄISCHE PATENTSCHRIFT

(11) **EP 1 157 944 B1**
(45) Veröffentlichungstag und Bekanntmachung des Hinweises auf die Patenterteilung: **07.03.2007**
(21) Anmeldenummer: 01112455.9
(22) Anmeldetag: 22.05.2001
(51) Int. Cl.: B65D 83/14

(54) **Ein- oder Zwei-Komponenten-Dose mit Ausgabetülle**
Can for one or two-components products with dispensing tube
Récipient pour produits à un ou deux composants avec tube de distribution

(30) Priorität: 25.05.2000 DE 20009384 U; 15.03.2001 DE 20104436 U
(43) Veröffentlichungstag der Anmeldung: 28.11.2001
(73) Patentinhaber: RPM Ireland IP Ltd., Dublin 2 (IE)
(72) Erfinder: Van Herpen, Goslin, 3371 BH Hardingsveld-Giessendam (NL); Hensen, Reinhard, 42799 Leichlingen (DE)
(74) Vertreter: Müller, Enno

(56) Entgegenhaltungen:
- DE-A- 19 918 957
- DE-U- 9 400 082
- US-A- 5 868 324
- US-A- 5 921 446
- PATENT ABSTRACTS OF JAPAN vol. 1997, no. 10, 31. Oktober 1997 (1997-10-31) & JP 09 154914 A (KANEBO LTD;KEY TRANDING CO LTD), 17. Juni 1997 (1997-06-17)
- PATENT ABSTRACTS OF JAPAN vol. 1997, no. 11, 28. November 1997 (1997-11-28) & JP 09 193976 A (KITABAYASHI SEIICHI;MARUICHI:KK), 29. Juli 1997 (1997-07-29)
- PATENT ABSTRACTS OF JAPAN vol. 1998, no. 08, 30. Juni 1998 (1998-06-30) & JP 10 066900 A (EARTH CHEM CORP LTD), 10. März 1998 (1998-03-10)

## Beschreibung

Die Erfindung betrifft eine Ein- oder Mehrkomponentenfugenmasse- oder Ortschaumdose zur Einbringung einer Fugenmasse oder von Ortschaum im Baubereich, mit einer eine Spendeöffnung aufweisenden Ausgabetülle und eine Ein- oder Mehrkomponentenfugenmasse- oder Ortschaum-Ausgabetülle für eine solche Dose.

Bei einem Einbringen von Bauschaum, insbesondere Zwei-Komponenten-Schaum, in einen Spalt, beispielsweise zwischen einer Türzarge oder einem Fensterrahmen und dem anschließenden Mauerwerk, ergibt sich in der Praxis die Problematik, dass der Bauschaum abtropft und nicht zugleich an der Stelle haften bleibt, an der dieser eingebracht werden soll. Um diesem Tropfen entgegen zu wirken, ist es bekannt, einen gefalteten Pappstreifen oder dergleichen in die Fugen einzustecken und hiernach den Schaum oberhalb dieses Pappstreifens einzudüsen. Durch den nach oben ragenden Falz des Pappstreifens verteilt sich hiernach der Schaum einerseits gegen den Fensterrahmen oder dergleichen und andererseits gegen das Mauerwerk. Nach einem Aushärten de Schaumes wird der überstehende Abschnitt des Pappstreifens zusammen mit dem ausgequollenen und erhärteten Schaum abgeschnitten.

Aus der DE 19918 957 A1 ist eine Zwei-Kammer-Aerosoldose zur Handhabung eines feuerhemmend ausgerüsteten Montageschaumes bekannt. Die Austrittsrichtung des Montageschaums ist in Übereinstimmung mit einer Längserstreckung der Ausgabetülle.

Im Hinblick den beschriebenen Stand der Technik stellt sich der Erfindung die Aufgabe, eine Ein- oder Mehrkomponentenfugenmasse- oder Ortschaumdose mit einer Ausgabetülle und eine Ein- oder Mehrkomponentenfugenmasse- oder Ortschaumausgabetülle für eine solche Dose anzugeben, die hinsichtlich einer vereinfachten Handhabung der Dose verbessert ist.

Diese Aufgabe ist beim Gegenstand des Anspruches 1 bzw. des Anspruches 15 gelöst, wobei darauf abgestellt ist, dass die Austrittsrichtung der Fugenmasse oder des Ortschaums relativ zu einer Längserstreckung der Ausgabetülle abgewinkelt ist. Im Gegensatz zum bekannten Stand der Technik, bei welchem die Austrittsrichtung des Ortschaumes in Längserstreckung der in der Regel röhrchenartigen Ausgabetülle verläuft, erfolgt erfindungsgemäß die Ausgabe des Ortschaumes in einem Winkel zur Tüllenlängserstreckung, so dass bei einem üblichen waagerechten Einführen der Ausgabetülle in die auszuschäumende Fuge der ausgedüste Schaum in die gewünschte Richtung verbracht wird. Hierbei erfüllt die Ausgabetülle bei einer nach oben abgewinkelten Austrittsrichtung insbesondere bei einem Ausschäumen von Vertikalfugen die Aufgabe einer Stützung des eingebrachten Schaumes. Letzter kann durch Aufliegen auf der Ausgabetülle nicht mehr abtropfen. Ein Einführen weiterer Abstützmittel, wie beispielsweise einen abgeknickten Pappstreifen, ist nicht erforderlich. Zufolge dieser erfindungsgemäßen Ausgestaltung ist der Ortschaum gezielt einbringbar. Auch bei einem Ausschäumen von beispielsweise waagerechten Fugen ergibt sich durch erfindungsgemäße Ausgestaltung der Ausgabetülle der vorteilhafte Effekt, dass durch ein zur Längserstreckung der Ausgabetülle seitlich ausgerichtetes Ausgeben des Ortschaumes eine gezielte, beispielsweise punktförmige Anhaftung desselben zwischen den Bauwerksteilen erzielt werden kann. So kann darüber hinaus mittels der erfindungsgemäß ausgebildeten Ausgabetülle eine Türzarge oder ein Fensterrahmen zur ersten Fixierung punktweise mittels Zwei-Komponenten-Schaum fixiert werden, ohne dass die Gefahr entsteht, dass der Schaum im Zuge des Einbringens abtropft. Diesbezüglich wird weiter vorgeschlagen, dass die Austrittsrichtung mit der Längserstreckung der Ausgabetülle einen stumpfen Winkel, bspw. einen Winkel von 95° bis 160°bevorzugt 135° einschließt. In einer vorteilhaften Weiterentwicklung des Erfindungsgegenstandes ist vorgesehen, dass die Austrittsrichtung mit der Längserstreckung einen rechten Winkel einschließt. Demnach ist bei einer waagerechten Ausrichtung der Ausgabetülle zur Verfüllung einer Vertikalfuge die Spendeöffnung bevorzugt senkrecht nach oben weisend ausgerichtet. Darüber hinaus ist es auch denkbar, dass zugleich die Spendeöffnung zu beiden Seiten hin, d. h. zwei gegenüberliegende Öffnungen ausgebildet sind, was sich insbesondere bei einem Einbringen von Ortschaum in Horizontalfugen als vorteilhaft erweist. Die Spendeöffnung kann hierbei durch eine den Ausgabetüllenmantel in einem rechten Winkel zur Längserstreckung der Ausgabetülle ausgerichteten Durchbrechung ausgebildet sein, dies bei geschlossener Stirnfläche des freien, der Zwei-Komponenten-Dose abgewandten Endes der Ausgabetülle. Bevorzugt wird eine Ausgestaltung, bei welcher das Ende der Ausgabetülle über ein 90°-Bogenstück in die Spendeöffnung übergeht. Zudem ist in einer beispielhaften Ausgestaltung vorgesehen, dass die Spendeöffnung seitlich um weniger als das Maß eines Durchmessers der Ausgabetülle über diese hinausragt. Bevorzugt schließt sich an das endseitige 90°-Bogenstück ein gerades Tüllenstück an. Das Maß mit welchem die Spendeöffnung seitlich über die Ausgabetülle hinausragt kann beispielsweise einem Drittel des Tüllendurchmessers entsprechen. Von Vorteil ist auch, wenn die Spendeöffnungsfläche der Querschnittsfläche des Ausgabetüllen-Durchtrittsbereiches entspricht. In einer alternativen Ausgestaltung des Erfindungsgegenstandes kann vorgesehen sein, dass die Spendeöffnung mit der Außenfläche der Ausgabetülle abschließt. So kann auch hier ein 90°-Bogenstück am Ende der Ausgabetülle vorgesehen sein, deren senkrecht zur Ausgabentüllen-Längserstreckung ausgerichtete Spendeöffnung mit einem Scheitelpunkt der Ausgabetüllenwandung abschließt. Des weiteren kann alternativ vorgesehen sein, dass die Spendeöffnung innerhalb der Kontur der unbeeinflussten Außenfläche der Ausgabetülle ausgebildet ist. So beispielsweise, wie bereits erwähnt, in Form einer die Tüllenwandung durchsetzenden Durchbrechung. Diese kann in weiterer Ausführung V-förmig eingeschnitten sein, zur Bildung einer orgelpfeifenähnlichen Öffnung, wobei der V-Ausschnitt so gewählt ist, dass sich dieser von der Tüllenwandung ausgehend bis etwa zur Tüllenlängsachse erstreckt, wobei weiter die V-Schenkel einen Winkel von 60° bis 120° bevorzugt 90° einschließen. Unabhängig von der Ausgestaltung und auch Anzahl der Spendeöffnungen sind diese generell dem geschlossenen Ende der Ausgabetülle vorgelagert. Auch wird vorgeschlagen, dass die Ausgabetülle langgestreckt ausgebildet ist, wobei die Länge der Ausgabetülle mehr als das Fünffache des Durchmesser der Ausgabetülle beträgt. So ist beispielsweise bei einem Außendurchmesser von 8 mm ein Innendurchmesser von 6 mm gegeben, wobei die Tüllenlänge beispielsweise 250 mm beträgt. Die Spendeöffnung der Ausgabetülle kann in üblicher Weise kreisrund ausgebildet sein. Alternativ besteht jedoch auch eine Ausbildung mit einer ein Oval bildenden Spendeöffnung. Die erfindungsgemäße Ausgabetülle kann eine Länge aufweisen, die es erlaubt, diese direkt an der Dose anzuordnen. Denkbar ist jedoch auch eine Ausbildung, bei welcher die Ausgabetülle ab Einsteckteil ausgebildet ist, zur Anordnung derselben an ein übliches geradliniges Ausgaberöhrchen. Um hier eine handhabungseinfache und zugleich sichere Verbindung zu gewährleisten, wird vorgeschlagen, dass die Ausgabetülle einen verjüngten Halsbereich aufweist mit einer zur Stecksicherung dienenden Außenverrippung. Schließlich ist diesbezüglich vorgesehen, dass der verjüngte Halsbereich in Längsrichtung sich konisch verjüngt.

Des Weitern betrifft die Erfindung eine Ein-Komponenten-Dose zur Einbringung von Fugenmasse im Baubereich mit einer, eine Spendeöffnung aufweisenden Ausgabetülle. Derartige Ein-Komponenten-Dosen sind bspw. in form von Kartuschen zur Einbringung von Silikon oder Acryl bekannt. Hier schlägt die Erfindung zur Verbesserung der Handhabbarkeit die Ausgestaltung der Ausgabetülle nach den Merkmalen einer oder mehrerer der Ansprüche 1 bis 9 vor.

Die Erfindung betrifft des Weiteren eine, eine Spendeöffnung aufweisende Ausgabetülle für eine Ein- oder Mehr-Komponenten-Dose zur Einbringung von Ortschaum im Baubereich. Derartige Ausgabetüllen sind bekannt und weisen eine langgestreckte, rohrartige Form auf, mit sich gegenüberliegenden Öffnungen. Um eine Ausgabetülle der in Rede stehenden Art in vorteilhafter Weise weiterzubilden, ist vorgesehen, dass die Austrittsrichtung relativ zu einer Längserstreckung der Ausgabetülle abgewinkelt ist. Zufolge dieser Ausgestaltung ist eine verbesserte Handhabbarkeit im Zuge der Einbringung von Ortschaum erreicht. Der Ortschaum ist gezielt einbringbar. Zudem bildet die Ausgabetülle, insbesondere bei einem Ausschäumen von Vertikalfugen durch die abgewinkelte Austrittsrichtung ein Abstützelement innerhalb der Fuge, was einem Abtropfen des eingebrachten Ortschaumes entgegenwirkt. In einer vorteilhaften Weiterbildung des Erfindungsgegenstandes ist vorgesehen, dass die Austrittsrichtung mit der Längserstreckung einen rechten Winkel einschließt. Bei einem Ausschäumen von Vertikalfugen weist hierbei bevorzugt die Spendeöffnung nach oben. Zudem ist vorgesehen, dass das Ende der Ausgabetülle über ein 90°-Bogenstück in die Spendeöffnung übergeht. Diesbezüglich wird weiter vorgeschlagen, dass die Spendeöffnung seitlich um weniger als das Maß eines Durchmessers über diese hinausragt. Alternativ kann vorgesehen sein, dass die Spendeöffnung mit der Außenfläche der Ausgabetülle abschließt. In einer weiteren Ausführungsform des Erfindungsgegenstandes wird vorgeschlagen, dass die Spendeöffnung innerhalb der Kontur der unbeeinflussten Außenfläche der Ausgabetülle ausgebildet ist, wobei bevorzugt die Spendeöffnung V-förmig eingeschnitten ist. Unabhängig von der Ausgestaltung bzw. Anordnung der Spendeöffnung ist vorgesehen, dass diese dem geschlossenen Ende der Ausgabetülle vorgelagert ist. Weiter schlägt die Erfindung vor, dass die Ausgabetülle langgestreckt ausgebildet ist, wobei die Länge der Ausgabetülle mehr als das Fünffache des Durchmessers der Ausgabetülle beträgt. Die Spendeöffnung der Ausgabetülle kann in üblicher Weise kreisrund ausgebildet sein. Alternativ besteht jedoch auch eine Ausbildung mit einer ein Oval bildenden Spendeöffnung. Die erfindungsgemäße Ausgabetülle kann eine Länge aufweisen, die es erlaubt, diese direkt an der Dose anzuordnen. Denkbar ist jedoch auch eine Ausbildung, bei welcher die Ausgabetülle ab Einsteckteil ausgebildet ist, zur Anordnung derselben an ein übliches geradliniges Ausgaberöhrchen. Um hier eine handhabungseinfache und zugleich sichere Verbindung zu gewährleisten, wird vorgeschlagen, dass die Ausgabetülle einen verjüngten Halsbereich aufweist mit einer zur Stecksicherung dienenden Außenverrippung. Schließlich ist diesbezüglich vorgesehen, dass der verjüngte Halsbereich in Längsrichtung sich konisch verjüngt.

Die Erfindung ist nachstehend anhand der beigefügten Zeichnungen, welche lediglich mehrere Ausführungsbeispiele darstellt näher erläutert. Es zeigt:
- Fig. 1: in Draufsicht eine Zwei-Komponenten-Dose mit Ausgabetülle einer ersten Ausführungsform zur Ausgabe von Ortschaum in eine Vertikalfuge zwischen einem Mauerwerk und einer Türzarge;
- Fig. 2: den Schnitt gemäß der Linie II-II in Fig. 1;
- Fig. 3: eine Herausvergrößerung des Bereiches III-III in Fig. 2;
- Fig. 4: die Ausgabetülle der ersten Ausführungsform in Seitenansicht;
- Fig. 5: die Ausgabetülle in Vorderansicht;
- Fig. 6: den Schnitt gemäß der Linie VI-VI in Fig. 4;
- Fig. 7: eine zweite Ausführungsform der Ausgabetülle in Seitenansicht;
- Fig. 8: die Vorderansicht der Ausgabetülle gemäß Fig. 7;
- Fig. 9: die Ausgabetülle in einer Seitenansicht, eine dritte Ausführungsform betreffend;
- Fig. 10: die Vorderansicht zu Fig. 9;
- Fig. 11: den Schnitt gemäß der Linie XI-XI in Fig. 9;
- Fig. 12: eine perspektivische Darstellung der Ausgabetülle der dritten Ausführungsform;
- Fig. 13: eine Seitenansicht gegen eine Ausgabetülle einer vierten Ausführungsform;

- Fig. 14: eine Ausgabetülle als Einsteckteil in einer, eine weitere Ausführungsform betreffenden Seitenansicht;
- Fig. 15: die Vorderansicht zu Fig. 14;
- Fig. 16: den Schnitt gemäß der Linie XVI-XVI in Fig. 15;
- Fig. 17: die Draufsicht zu Fig. 14;
- Fig. 18: eine perspektivische Darstellung der Ausgabetülle.

Dargestellt und beschrieben ist zunächst mit Bezug zu Fig. 1 eine Zwei-Komponenten-Dose 1 mit einer, eine Spendeöffnung 2 aufweisenden, rohrartigen Ausgabetülle 3 zur Einbringung von Ortschaum 4 im Baubereich. Dargestellt ist die Einbringung des Ortschaums 4 in eine Vertikalfuge 5 zwischen einer Türzarge und einem anschließenden Mauerwerk 7.

Die Ausgabetülle 3 der in den Fig. 1 bis 3 dargestellten ersten Ausführungsform ist nachstehend anhand der Einzeldarstellungen in den Fig. 4 bis 6 näher erläutert.

Die Ausgabetülle 3 ist langgestreckt ausgebildet, wobei die Länge 1 der Ausgabetülle 3 mehr als das Fünffache des Durchmessers d der Ausgabetülle 3 beträgt. So ist ein Durchmesser d von ca. 8 mm vorgesehen, bei einer Länge 1 von 200 bis 300 mm, beispielsweise 250 mm. Der Innendurchmesser d' beträgt in dem dargestellten Ausführungsbeispiel ca. 6 mm.

Das der Zwei-Komponenten-Dose 1 zugewandte Ende der Ausgabetülle 3 ist angedockt an ein Ventil, insbesondere ein Kippventil 8 der Dose 1, wozu die Ausgabetülle 3 auf einen Anschlussnippel 9 des Kippventils 8 aufgeschoben oder auf diesen aufgeschraubt ist. Durch Kippbetätigung des Ventils 8 wird der in der Dose 1 bevorratete Zwei-Komponenten-Schaum über die Ausgabetülle 3 ausgedüst.

Im freien Endbereich 10 geht die Ausgabetülle 3 über in ein 90°-Bogenstück 11, woran sich ein weiterer, geradliniger Tüllenabschnitt 12 anschließt.

Zufolge dieser Ausgestaltung ist die Spendeöffnung 2 derart positioniert, dass die Austrittsrichtung r des Ortschaumes mit der Längserstreckung der Ausgabetülle 3 einen rechten Winkel einschließt. Die am freien Ende des Tüllenabschnittes 12 gebildete Spendeöffnung 2 ragt seitlich um ein Maß a über die Ausgabetülle 3 hinaus, wobei dieses Maß a kleiner ist als der Durchmesser d der Ausgabetülle 3. Konkret ist hier ein Überstandsmaß a von ca. 2 bis 3 mm vorgesehen.

Durch die erfindungsgemäße 90°-Abwinkelung der Spendeöffnung 2 zur Längserstreckung der Ausgabtülle 3 wirkt die Ausgabetülle 3 insbesondere bei einem Einbringen von Ortschaum 4 in eine Vertikalfuge 5 als ein, den eingebrachten Ortschaum 4 unterstützendes, ein Abtropfen desselben verhinderndes Element (vgl. Fig. 3).

Eine alternative Ausführungsform der Ausgabetülle ist in den Fig. 7 und 8 dargestellt, bei welcher gleich der zuvor beschriebenen Ausführungsform das freie Ende 10 der Ausgabetülle 3 in ein 90°-Bogenstück 11 übergeht.

Hier ist jedoch die Spendeöffnung 2 unmittelbar im Bereich des freien Bogenendes ausgebildet, so dass diese mit der Außenfläche der Ausgabetülle 3 öffnungsebenenmäßig auf Höhe einer Scheitellinie der Ausgabentüllenwandung abschließt.

Unabhängig von der Ausgestaltung der Ausgabetülle 3 gemäß der ersten oder zweiten Ausführungsform entspricht die Fläche der Spendeöffnung 2 der inneren Querschnittsfläche der Ausgabetülle 3.

Gemäß der in den Fig. 9 bis 12 dargestellten Ausführungsform kann die Ausgabetülle 3 auch mit einer Spendeöffnung 2 versehen sein, welche innerhalb der Kontur der unbeeinflussten Außenfläche der Ausgabetülle 3 ausgebildet ist. Die Spendeöffnung 2 ist hierbei dem geschlossenen Ende 13 der Ausgabetülle 3 vorgelagert und durch einen V-förmigen Einschnitt gebildet.

Zufolge dessen ist eine orgelpfeifenähnliche Spendeöffnung 2 gebildet. Der V-förmige Einschnitt ist so gewählt, dass die V-Schenkel etwa einen Winkel von 90° einschließen, wobei eine Tallinie 14 die Ausgabetülle 3 etwa im Bereich deren Körperlängsachse durchsetzt.

Auch bei dieser Ausführungsform ist die Austrittsrichtung r des Ortschaumes relativ zu der Längserstreckung der Ausgabetülle 3 um ca. 90° abgewinkelt.

In Fig. 13 ist eine vierte Ausführungsform einer erfindungsgemäßen Ausgabetülle 3 dargestellt, bei welcher zwei sich gegenüberliegende, jeweils einen rechten Winkel zur Längserstreckung der Ausgabetülle 3 einschließende Spendeöffnungen 2 vorgesehen sind. Derartige Ausgabetüllen 3 können in vorteilhafter Weise zur Einbringung von Ortschaum 4 beispielsweise in horizontalen Fugen dienen.

In einer weiteren, in den Fig. 14 bis 18 In einer weiteren, in den Fig. 14 bis 18 dargestellten Ausführungsform ist die Ausgabetülle 3 als Einsteckteil zur Anordnung an ein übliches, geradliniges Ausgaberöhrchen ausgebildet. Hierzu weist die Ausgabetülle 3 dieser Ausführungsfom einen verjüngten, bevorzugt an den Innenquerschnitt eines geradlinigen Ausgaberöhrchens angepassten Halsbereich 20 auf, welcher darüber hinaus zur Stecksicherung mit einer schraubengangförmigen Außenverrippung 21 versehen ist.

Entgegen den zuvor beschriebenen Beispielen geht die Ausgabetülle 3 in dieser Ausführung endseitig über in einen abgekröpften Abschnitt 22, an dessen freien Ende die Spendeöffnung 2 ausgeformt ist. Letztere ist hierbei so ausgerichtet, dass diese mit der Außenfläche der Ausgabetülle 3 öffnungsebenenmäßig auf Höhe einer Scheitellinie der durchmessergrößeren Ausgabetüllenwandung abschließt. Dem zu Folge schließt die Austrittsrichtung r mit der Längserstreckung der Ausgabetülle 3 einen stumpfen Winkel Alpha ein, der in dem gezeigten Ausführungsbeispiel 135° beträgt. Durch die gewählte Öffnungsebene ergibt sich eine ovale Ausbildung der Spendeöffnung 2. Um ein Einstecken der Ausgabetülle 3 in das geradlinige Ausgaberöhrchen weiter zu erleichtern, kann der verjüngte Halsbereich 20 in Längsrichtung sich konisch verjüngend ausgebildet sein.

Die dargestellten Ausführungsformen der Ausgabetülle 3 sind in gleicher Weise auch, Fugenmaterial wie bspw. Silikon oder Acryl beinhaltenden Ein-Komponenten-Dosen (Kartuschen) zuordbar.

## Patentansprüche

1. Ein- oder Mehrkomponenten-Fugenmasse- oder Ortschaum-Ausgabetülle, **dadurch gekennzeichnet, dass** die Austrittrichtung (r) der Fugenmasse oder des Ortschaums relativ zu einer Längserstreckung der Ausgabetülle (3) abgewinkelt ist zur Stützung des eingebrachten Fugenschaums bzw. des Ortschaums.

2. Ausgabetülle nach Anspruch 1, **dadurch gekennzeichnet, dass** die Austrittsrichtung (r) mit der Längserstreckung der Ausgabetülle (3) einen stumpfen Winkel (Alpha) einschließt.

3. Ausgabetülle nach einem der Ansprüche 1 oder 2, **dadurch gekennzeichnet, dass** die Austrittsrichtung (r) mit der Längserstreckung einen rechten Winkel einschließt.

4. Ausgabetülle nach einem der Ansprüche 1 bis 3 , **dadurch gekennzeichnet, dass** das Ende (10) der Ausgabetülle (3) über ein 90°-Bogenstück in die Spendeöffnung (2) übergeht.

5. Dose oder Ausgabetülle nach einem der Ansprüche 1 bis 4, **dadurch gekennzeichnet, dass** die Spendeöffnung (2) seitlich um weniger als das Maß (d) eines Durchmessers der Ausgabetülle (3) über dieses hinausragt.

6. Ausgabetülle nach einem der Ansprüche 1 bis 5, **dadurch gekennzeichnet, dass** die Spendeöffnung (2) mit der Außenfläche der Ausgabetülle (3) abschließt.

7. Ausgabetülle nach einem der Ansprüche 1 bis 6, **dadurch gekennzeichnet, dass** die Spendeöffnung (2) innerhalb der Kontur der unbeeinflussten Außenfläche der Ausgabetülle (3) ausgebildet ist.

8. Ausgabetülle nach einem der Ansprüche 1 bis 8 , **dadurch gekennzeichnet, dass** die Spendeöffnung (2) dem geschlossenen Ende (13) der Ausgabetülle (3) vorgelagert ist.

9. Ausgabetülle nach einem der Ansprüche 1 bis 8, **dadurch gekennzeichnet, dass** die Ausgabetülle (3) langgestreckt ausgebildet ist, wobei die Länge (1) der Ausgabetülle (3) mehr als das Fünffache des Durchmessers (d) der Ausgabetülle (3) beträgt.

10. Ausgabetülle nach einem der Ansprüche 1 bis 9 danach, **dadurch gekennzeichnet, dass** die Spendeöffnung (2) V-förmig eingeschnitten ist.

11. Ausgabetülle nach einem der Ansprüche 1 bis 10 , **dadurch gekennzeichnet, dass** die Spendeöffnung (2) als Oval ausgebildet ist.

12. Ausgabetülle nach einem der Ansprüche 1 bis 11 , **dadurch gekennzeichnet, dass** die Ausgabetülle (3) als Einsteckteil ausgebildet ist.

13. Ausgabetülle nach einem der Ansprüche 1 bis 12, **dadurch gekennzeichnet, dass** die Ausgabetülle (3) einen verjüngten Halsbereich (20) aufweist mit einer zur Stecksicherung dienenden Außenverrippung (21).

14. Ausgabetülle nach einem der Ansprüche 1 bis 13 , **dadurch gekennzeichnet, dass** der verjüngte Halsbereich (20) sich in Längsrichtung konisch verjüngt.

15. Ein-Komponenten-Fugenmasse-Dose oder Ortschaum-Dose, ausgebildet als Ein- oder Mehrkomponenten-Dose, zur Einbringung einer Fugenmasse oder von Ortschaum im Baubereich, mit einer Ausgabetülle nach einem oder mehreren der Ansprüche 1-14.

## Claims

1. Single- or multi-component joint filler or in-situ cellular plastic output nozzle, **characterised in that** the exit direction (r) of the joint filler or the in-situ cellular plastic is tangent-bent relative to a longitudinal extension of the output nozzle (3), to support the joint cellular plastic or in-situ cellular plastic introduced.

2. Output nozzle according to claim 1, **characterised in that** the exit direction (r) encloses an obtuse angle (alpha) with the longitudinal extension of the output nozzle (3).

3. Output nozzle according to one of claims 1 or 2, **characterised in that** the exit direction (r) encloses a right angle with the longitudinal extension.

4. Output nozzle according to one of claims 1 to 3, **characterised in that** the end (10) of the output nozzle (3) runs into the dispensing orifice (2) via a 90° segment.

5. Can or output nozzle according to one of claims 1 to 4, **characterised in that** the dispensing orifice (2) projects laterally beyond the measurement (d) of a diameter of the output nozzle (3) by less than said measurement.

6. Output nozzle according to one of claims 1 to 5, **characterised in that** the dispensing orifice (2) locks with the outer face of the output nozzle (3).

7. Dispensing nozzle according to one of claims 1 to 6, **characterised in that** the dispensing orifice (2) is constructed within the contour of the uninfluenced outer face of the output nozzle (3).

8. Output nozzle according to one of claims 1 to 8 (sic), **characterised in that** the dispensing orifice (2) is positioned in front of the closed end (13) of the output nozzle (3).

9. Output nozzle according to one of claims 1 to 8, **characterised in that** the output nozzle (3) is constructed as elongated, the length (1) of the output nozzle (3) amounting to more than five times the diameter (d) of the output nozzle (3).

10. Dispensing nozzle according to one of claims 1 to 9, **characterised in that** the dispensing orifice (2) is indented in a V-shape.

11. Output nozzle according to one of claims 1 to 10, **characterised in that** the dispensing orifice (2) is constructed as an oval.

12. Output nozzle according to one of claims 1 to 11, **characterised in that** the output nozzle (3) is constructed as an insertion part.

13. Output nozzle according to one of claims 1 to 12, **characterised in that** the output nozzle (3) has a tapered neck area (20) with external ribbing (21) acting as insertion security element.

14. Output nozzle according to one of claims 1 to 13, **characterised in that** the tapered neck area (20) tapers conically in the longitudinal direction.

15. Single-component joint filler can or in-situ cellular plastic can, constructed as a single or multi-component can, for introducing a joint filler or in-situ cellular plastic in the building sector, with an output nozzle according to one or more of claims 1 to 14.

## Revendications

1. Tube de distribution pour matériau de jointoiement ou mousse formée sur place à un ou plusieurs composants, **caractérisé en ce que** la direction de sortie (r) du matériau de jointoiement ou de la mousse formée sur place est coudée par rapport à une dimension longitudinale du tube de distribution (3), afin de soutenir le matériau de jointoiement ou la mousse formée sur place introduit(e).

2. Tube de distribution selon la revendication 1, **caractérisé en ce que** la direction de sortie (r) délimite avec la dimension longitudinale du tube de distribution (3) un angle obtus (alpha).

3. Tube de distribution selon la revendication 1 ou 2, **caractérisé en ce que** la direction de sortie (r) délimite avec la dimension longitudinale un angle droit.

4. Tube de distribution selon l'une quelconque des revendications 1 à 3, **caractérisé en ce que** l'extrémité (10) du tube de distribution (3) est prolongée par l'orifice de distribution (2) par l'intermédiaire d'un coude à 90°.

5. Boîte ou tube de distribution selon l'une quelconque des revendications 1 à 4, **caractérise en ce que** l'orifice de distribution (2) s'avance latéralement en saillie, sur une distance inférieure à la valeur (d) d'un diamètre du tube de distribution (3), au-delà de ce dernier.

6. Tube de distribution selon l'une quelconque des revendications 1 à 5, **caractérisé en ce que** l'orifice de distribution (2) est sur l'alignement de la surface extérieure du tube de distribution (3).

7. Tube de distribution selon l'une quelconque des revendications 1 à 6, **caractérisé en ce que** l'orifice de distribution (2) est réalisé à l'intérieur du contour de la surface extérieure non influencée du tube de distribution (3).

8. Tube de distribution selon l'une quelconque des revendications 1 à 8, **caractérisé en ce que** l'orifice de distribution (2) est situé en amont de l'extrémité (13) fermée du tube de distribution (3).

9. Tube de distribution selon l'une quelconque des revendications 1 à 8, **caractérisé en ce que** le tube de distribution (3) est réalisé avec une forme allongée, la longueur (l) du tube de distribution (3) étant égale à plus de cinq fois le diamètre (d) du tube de distribution (3).

10. Tube de distribution selon l'une quelconque des revendications 1 à 9, **caractérisé en ce que** l'orifice de distribution (2) est incisé en forme de V.

11. Tube de distribution selon l'une quelconque des revendications 1 à 10, **caractérisé** un ce que l'orifice de distribution (2) est réalisé avec une forme ovale.

12. Tube de distribution selon l'une quelconque des revendications 1 à 11, **caractérisé en ce que** le tube de distribution (3) est réalisé sous forme de pièce enfichable.

13. Tube de distribution selon l'une quelconque des revendications 1 à 12, **caractérisé en ce que** le tube de distribution (3) comporte une zone de col (20) rétrécie avec un profil nervuré extérieur (21) destiné à immobiliser l'enfichage.

14. Tube de distribution selon l'une quelconque des revendications 1 à 13, **caractérisé en ce que** la zone de col (20) rétrécie se rétrécit de manière conique dans le sens longitudinal.

15. Boîte pour matériau de jointoiement à un composant ou mousse formée sur place, réalisée sous la forme d'une boîte de matériau à un ou plusieurs composants, destinée à introduire un matériau de jointoiement ou une mousse formée sur place dans la zone de construction au moyen d'un tube de distribution selon une ou plusieurs des revendications 1 à 14.
